# EUROPÄISCHE PATENTSCHRIFT

(11) **EP 3 493 979 B1**
(45) Veröffentlichungstag und Bekanntmachung des Hinweises auf die Patenterteilung: **23.09.2020**
(21) Anmeldenummer: 17732411.8
(22) Anmeldetag: 21.06.2017
(51) Int. Cl.: B31D 5/00

(54) **VERFAHREN UND VORRICHTUNG ZUM HERSTELLEN EINES POLSTERUNGSERZEUGNISSES SOWIE POLSTERUNGSERZEUGNIS**
METHOD AND APPARATUS FOR PRODUCING A PADDING PRODUCT, AND PADDING PRODUCT
PROCÉDÉ ET DISPOSITIF DE FABRICATION D'UN ARTICLE DE REMBOURRAGE, ET ARTICLE DE REMBOURRAGE

(30) Priorität: 03.08.2016 DE 102016114342
(43) Veröffentlichungstag der Anmeldung: 12.06.2019
(73) Patentinhaber: Storopack Hans Reichenecker GmbH, 72555 Metzingen (DE)
(72) Erfinder: SLOVENCIK, Jean-Marc, 72348 Rosenfeld (DE)
(74) Vertreter: DREISS Patentanwälte PartG mbB
(86) Internationale Anmeldenummer: PCT/EP2017/065316
(87) Internationale Veröffentlichungsnummer: WO 2018/024400

(56) Entgegenhaltungen:
- DE-B3-102012 222 805
- US-A1- 2008 020 184
- US-A1- 2009 082 187
- US-B1- 6 168 560

## Beschreibung

Die Erfindung betrifft ein Verfahren sowie eine Vorrichtung zum Herstellen eines Polsterungserzeugnisses. Die Erfindung betrifft außerdem ein Polsterungserzeugnis als solches. Das Polsterungserzeugnis wird dabei hergestellt aus einem flachen, länglichen und insbesondere zwei- oder mehrlagigen Papierstreifen.

Aus der EP 1 539 474 B1 ist ein Polsterungserzeugnis bekannt, das aus einem zweilagigen Papierschlauch geknüllt ist. Aus dem benannten Dokument ist zudem eine Vorrichtung sowie ein Verfahren bekannt, mit denen aus dem länglichen Papierschlauch das dort offenbarte Polsterungserzeugnis geknüllt wird.

Ein gattungsgemäßes Verfahren, eine gattungsgemäße Vorrichtung sowie ein gattungsgemäßes Polsterungserzeugnis ist aus der DE 10 2012 222 805 B3 bekannt.

Aus der US 8,34 8,818 B2 sowie der DE 694 00 576 T2 sind Polsterprodukte sowie Verfahren zu deren Herstellung bekannt, welche jeweils aus einem einlagigen Papierstreifen hergestellt sind.

Der vorliegenden Erfindung liegt unter anderem die Aufgabe zu Grunde, ein insbesondere aus DE 10 2012 222 805 B3 bekanntes Verfahren, eine dort offenbarte Vorrichtung und ein dort offenbartes Polsterungserzeugnis weiter zu entwickeln.

Aus der US 2008 002 0 184 sind ein Polsterungserzeugnis sowie das Verfahren zu deren Herstellung bekannt, welche Streifen übereinander anordnen und fixieren.

In der US 5,938,580 ist eine Anlage offenbart, welche die Ränder von Papierstreifen zur Mitte umschlägt.

Aus der US 2009 008 2 187 ist eine Anlage und Verfahren zur Herstellung von Polsterungserzeugnis bekannt, welche mehrlagige Papierstreifen durch unterschiedliche Winkelgeschwindigkeiten der Rollenantriebe herstellt. Diese Aufgabe wird durch ein Verfahren mit den Merkmalen des Patentanspruchs 1 gelöst.

Das erfindungsgemäße Verfahren ist folglich dadurch gekennzeichnet, dass vor dem Knüllen die zwei- oder mehrlagigen, benachbarten und bereist aufgeschlagenen Randbereiche hin zum mittleren Bereich umgeschlagen werden. Der Papierstreifen kann dabei vorzugsweise im mittleren Bereich derart geknüllt sein, dass auch die umgeschlagenen Randbereiche mitgeknüllt werden. Dadurch, dass auch die Randbereiche umgeschlagen und vorzugsweise mitgeknüllt werden, ergibt sich ein Polsterungserzeugnis mit einer vergleichsweise hohen Dichte, wodurch das Polsterungserzeugnis auch zur Polsterung von schwereren Gegenständen gut geeignet ist. Ein solches Polsterungserzeugnis weist dann vorteilhafterweise keine frei nach radial außen abstehenden Randbereiche auf, da diese vor dem Knüllen umgeschlagen werden.

Gemäß dem erfindungsgemäßen Verfahren wird folglich ein länglicher Papierstreifen bereitgestellt. Der Papierstreifen weist einen sich in Längsrichtung erstreckenden mittleren Bereich auf sowie nicht miteinander verbundene, zwei- oder mehrlagige, benachbarte Randbereiche.

Denkbar ist, dass der Papierstreifen zwei oder mehrlagig ausgebildet ist und dass die einzelnen Lagen im mittleren Bereich miteinander verbunden sind, beispielsweise form- oder stoffschlüssig. Insbesondere hat sich ein Verkleben der einzelnen Lagen im mittleren Bereich als bevorzugt herausgestellt. Die Klebeverbindung kann dabei vorzugsweise entlang einer Linie, die sich in Längsrichtung erstreckt, verlaufen. Die Klebeverbindung kann dabei nur abschnittsweise, beispielsweise punktweise, sein. Die Klebeverbindung kann allerdings auch entlang einer geschlossenen Linie bereitgestellt werden. Anstelle oder zusätzlich zum Kleben ist auch ein Verprägen der einzelnen Lagen miteinander denkbar.

Der Papierstreifen muss dabei aber nicht aus aufeinander liegenden Lagen gebildet sein; denkbar sind auch andere Ausgestaltungen, wie beispielsweise zwei bereits gefaltete Papierstreifen, die entlang ihrer beiden Falzkanten miteinander verbunden sind und wobei dieser verbundene Bereich den mittleren Bereich gemäß der Erfindung bildet. Auch hier kann die Verbindung form- oder stoffschlüssig sein. Ein Verbinden der Falzkanten kann dabei vor dem Aufschlagen und dem Umschlagen erfolgen. Allerdings ist auch denkbar, dass die flach gefaltete Papierstreifen zunächst aufgeschlagen und deren Randbereiche umgeschlagen werden. In einem nächsten Schritt werden dann die aufgeschlagenen und umgeschlagenen Papierstreifen entlang ihren Falzkanten miteinander verbunden, wobei dann die miteinander verbundenen Falzkanten den mittleren Bereich bilden, entlang dem dann geknüllt wird.

Die Verfahrensschritte in Patentanspruch 1 geben daher keine zwingende zeitliche Reihenfolge vor; entscheidend ist lediglich, dass vor dem Knüllen entlang des mittleren Bereichs die Randbereiche hin zum mittleren Bereich, bzw. zu den Falzkanten bei gefalteten und noch nicht miteinander verbundenen Papierstreifen, umgeschlagen werden.

Im Ausgangszustand des Papierstreifens, der flach und insbesondere flach gedrückt sein kann, liegen benachbarte Randbereiche vorzugsweise aneinander an. Bei einem zweilagigen Papierstreifen, dessen mittlerer Bereich verbunden ist, sind dann vorzugsweise vier Randbereiche vorhanden, wobei dann jeweils zwei Randbereiche im flachen Zustand aneinander anliegen. Allerdings können auch drei oder mehr Lagen vorgesehen sein. Dann sind drei oder mehr Randbereiche im flachen Zustand zueinander benachbart vorgesehen. Ein Papierstreifen, der insbesondere zwei Lagen aufweist, ist vergleichsweise einfach bereitzustellen.

Dabei ist denkbar, dass erst bei Bereitstellung des Papierstreifens die einzelnen Lagen miteinander im mittleren Bereich verbunden werden oder dass bereits vor Bereitstellung des Papierstreifens, also in einem davorliegenden Arbeitsgang, der auch an einem anderen Ort erfolgen kann, die einzelnen Lagen im mittleren Bereich miteinander verbunden werden.

Gemäß dem weiteren Verfahrensschritt der Erfindung werden die benachbarten, insbesondere aneinander anliegenden Randbereiche zu einem im Querschnitt sternartigen Papierstreifen aufgeschlagen. Dazu wird der Papierstreifen vorzugsweise über einen oder über mehrere Aufschlagkerne bewegt. Bei einem zweilagigen Papierstreifen entsteht dann ein sternartiger Papierstreifen mit insgesamt vier in radialer Richtung abstehenden "Strahlen", wobei diese im mittleren, zentralen Bereich nach wie vor verbunden sind. Beim Vorsehen von drei Lagen, entsteht dann insbesondere ein "Stern" mit sechs "Strahlen"; bei Vorsehen von mehr Lagen, ein "Stern" mit entsprechend mehr "Strahlen".

Die jeweils benachbarten Strahlen schließen dabei vorzugsweise einen Winkel im Bereich von 60° bis 120° und vorzugsweise im Bereich von 70° bis 100° und weiter vorzugsweise im Bereich von 85° bis 95° ein.

Zeitgleich mit dem Aufschlagen, oder auch zeitlich danach, werden die Randbereiche hin zum mittleren Bereich umgeschlagen. Das Umschlagen der Randbereiche kann dabei jeweils nach oben, jeweils nach unten oder auch so erfolgen, dass ein Randbereich um den jeweils benachbarten, anderen Randbereich herumgeschlagen wird.

Dann wird der Papierstreifen wenigstens entlang des mittleren Bereichs vorzugsweise zusammen mit den Randbereichen geknüllt. Das Knüllen erfolgt dabei in Längsrichtung wenigstens entlang des mittleren Bereichs derart, dass vorteilhafterweise Abschnitte des mittleren Bereichs zusammen mit den Randbereichen aufeinander zu bewegt oder geschoben werden, so dass die Länge des Papierstreifens im geknüllten Zustand, also des Polsterungserzeugnisses, kürzer ist als der Papierstreifen im ungeknüllten Zustand. Dadurch ergibt sich auch eine größere Rückstellelastizität in Längsrichtung des geknüllten Papierstreifens im Vergleich zum nicht geknüllten Papierstreifen. Gemäß der Erfindung ist es nicht zwingend erforderlich, dass auch die umgeschlagenen Randbereiche mitgeknüllt werden. Ein Polsterungserzeugnis, bei dem die Randbereiche umgeschlagen sind, wobei diese nicht mitgeknüllt werden, weist ebenfalls günstige Eigenschaften auf. Allerdings hat sich als vorteilhaft erwiesen, die Randbereiche derart umzuschlagen und das Knüllen derart vorzusehen, dass die umgeschlagenen Randbereiche mitgeknüllt werden. Hierdurch ergibt sich ein vergleichsweise stabiles und kompakt geknülltes Polsterungserzeugnis.

Dabei ist vorteilhaft, wenn das Umschlagen der Randbereiche hin zum mittleren Bereich in einem Umschlagmodul durchgeführt wird. Das Umschlagmodul kann dabei Umschlagmittel, wie beispielsweise Umschlagflächen, Umschlagkanten oder Umschlagdrähte umfassen. Im Umschlagmodul kann vor oder zeitgleich mit dem Umschlagen auch das Aufschlagen erfolgen. Die Umschlagmittel können dann identisch mit den Aufschlagmitteln ausgebildet sein.

Dem Umschlagmodul ist vorteilhafterweise ein Knüllmodul nachgelagert, in dem der umgeschlagene Papierstreifen geknüllt wird. Das Knüllmodul und/oder das Umschlagmodul sind dabei vorteilhafterweise als eigenständige Baugruppe ausgebildet. Dies hat den Vorteil, dass für unterschiedliche Papierstreifen, insbesondere für unterschiedlich breite Papierstreifen, zwar identische Knüllmodule aber unterschiedliche Umschlagmodule zum Einsatz kommen können. Beispielsweise ist denkbar, dass ein Hersteller der Polsterungserzeugnisse unterschiedliche Umschlagmodule für unterschiedlich breite Papierstreifen bevorratet, und dass je nach zu verwendendem Papierstreifen ein zugehöriges Umschlagmodul zum Einsatz kommt. Die Umschlagmodule sind dabei so ausgebildet, dass der umgeschlagene Papierstreifen jeweils eine gleiche Breite aufweist, so dass dieser umgeschlagene Papierstreifen dem Knüllmodul zugeführt werden kann. Ein und dasselbe Knüllmodul kann folglich mit unterschiedlichen Knüllmodulen kombiniert und damit für unterschiedliche Ausgangs-Papierstreifen Verwendung finden.

Das Knüllen als solches erfolgt vorteilhafterweise mittels eines ersten Satzes Antriebsrollen und eines zweiten Satzes Antriebsrollen, wobei sich der zweite Satz Antriebsrollen mit einer Winkelgeschwindigkeit dreht, die geringer ist als die Winkelgeschwindigkeit des ersten Satzes Antriebsrollen.

Dabei ist vorteilhaft, wenn die Winkelgeschwindigkeit wenigstens eines der Sätze der Antriebsrollen zur Einstellung der Knülldichte verstellbar ist. Durch unterschiedliche Geschwindigkeiten können folglich unterschiedlich stark geknüllte und damit unterschiedlich dichte Polsterungserzeugnisse erzeugt werden. Dreht sich der erste Satz Antriebsrollen vergleichsweise schnell und der zweite Satz Antriebsrollen vergleichsweise langsam, dann erfolgt ein vergleichsweise starkes Aufstauen und Komprimieren des Polsterungsprodukts beim Knüllen. Dadurch ergibt sich ein sehr dichtes Polsterungsprodukt. Sollen weniger dichte Polsterungsprodukte hergestellt werden, so kann die Winkelgeschwindigkeit insbesondere des zweiten Satzes der Antriebsrollen erhöht werden. Ein solches Verfahren kann Anwendung finden sowohl bei Papierstreifen, deren Randbereiche nicht hin zum mittleren Bereich umgeschlagen sind, als auch bei Papierstreifen, bei denen die Randbereiche umgeschlagen und vorzugsweise mitgeknüllt sind.

Zur jeweiligen Einstellung einer vorgesehenen Länge des Polsterungserzeugnisses ist vorteilhaft, wenn ein Abtrennen des Polsterungserzeugnisses in zwei Bereiche durch Abbremsen oder Anhalten des ersten Satzes Antriebsrollen erfolgt, während der zweite Satz Antriebsrollen weiter angetrieben wird. Vorteilhafterweise werden die beiden Bereiche durch Auseinanderreißen voneinander getrennt. In diesem Zusammenhang ist es vorteilhaft, wenn der Papierstreifen quer zur Längsrichtung verlaufende Solltrennstellen, insbesondere in Form von Perforierungen, aufweist. Selbstverständlich ist auch denkbar, dass ein Abtrennen durch Schneiden, insbesondere mittels einer Schneideinrichtung, erfolgen kann.

Die angesprochene Aufgabe wird auch durch eine Vorrichtung zur Herstellung eines Polsterungserzeugnisses, insbesondere zur Durchführung des erfindungsgemäßen Verfahrens, nach den Merkmalen des Anspruchs 5 gelöst. Die Vorrichtung zeichnet sich insbesondere dadurch aus, dass ein Umschlagmechanismus zum Umschlagen der Randbereiche hin zum mittleren Bereich vorgesehen ist und dass der Knüllmechanismus vorzugsweise derart eingerichtet ist, dass auch die umgeschlagenen Randbereiche mitgeknüllt werden. Mit einer solchen Vorrichtung kann also ein Polsterungserzeugnis hergestellt werden, welches im Vergleich zu dem Polsterungserzeugnis, das in der DE 10 2012 222 805 B3 offenbart es, eine größere Dichte aufweist und damit zur Polsterung von schwereren Gegenständen geeignet ist.

Dabei ist vorteilhaft, wenn ein Umschlagmodul, in dem der Umschlagmechanismus angeordnet ist, und ein Knüllmodul, in dem der Knüllmechanismus angeordnet ist, vorgesehen sind, wobei das Umschlagmodul bei Verwendung von unterschiedlich breiten Papierstreifen durch ein anderes Umschlagmodul austauschbar ist. Dies hat den Vorteil, dass für unterschiedliche Papierstreifen, insbesondere für unterschiedlich breite Papierstreifen, zwar identische Knüllmodule aber dennoch unterschiedliche Umschlagmodule zum Einsatz kommen können.

Dabei ist vorteilhaft, wenn der Knüllmechanismus von einem mit dem ersten Satz Antriebsrollen zusammenwirkenden zweiten Satz Antriebsrollen derart gebildet wird, dass der zweite Satz Antriebsrollen mit einer Winkelgeschwindigkeit drehbar ist, die geringer ist als die
Winkelgeschwindigkeit, mit der der erste Satz Antriebsrollen drehbar ist, wobei eine Steuereinheit zur Verstellung der Winkelgeschwindigkeit wenigstens eines der Sätze der Antriebsrollen vorgesehen ist, so dass mit der Steuereinheit die Knülldichte verstellt werden kann.

Die eingangs genannte Aufgabe wird auch gelöst durch ein Polsterungserzeugnis, das insbesondere nach einem erfindungsgemäßen Verfahren hergestellt ist und/oder das insbesondere mit einer erfindungsgemäßen Vorrichtung hergestellt ist. Ein derartiges Polsterungserzeugnis weist im fertig hergestellten Zustand einen länglichen Papierstreifen mit einem sich in Längsrichtung erstreckenden mittleren Bereich und mit nicht miteinander verbundenen, zwei- oder mehrlagigen Randbereichen auf, wobei die benachbarten Randbereiche sternartig aufgeschlagen und hin zum mittleren Bereich umgeschlagen sind. Dabei ist der Papierstreifen entlang des mittleren Bereichs und vorzugsweise auch entlang der umgeschlagenen Randbereiche geknüllt. Als Ausgangsmaterial für ein solches Polsterungserzeugnis kann insbesondere ein flacher, länglicher Papierstreifen, der einen sich in Längsrichtung erstreckenden mittleren Bereich und zwei- oder mehrlagige, nicht miteinander verbundene benachbarte Randbereiche aufweist Verwendung finden. Allerdings ist auch denkbar, dass als Ausgangsmaterial beispielsweise zwei oder mehrere gefaltete Papierstreifen Verwendung finden können, die einen inneren Bereich, der die jeweilige Falzkante aufweist, sowie einen äußeren Bereich mit den zwei- oder mehrlagigen Randbereichen. Zur Herstellung des erfindungsgemäßen Polsterungserzeugnisses können dann zunächst der äußere Bereich, bzw. dessen mehrlagigen Randbereiche, aufgeschlagen werden - so dass ein im Querschnitt sternartiger Papierstreifen entsteht - und dann umgeschlagen werden. Erst nach dem Aufschlagen und Umschlagen können dann die inneren Bereiche, die die Falzkanten aufweisen, von zwei Papierstreifen miteinander zum mittleren Bereich verbunden werden, der dann in einem nächsten Schritt geknüllt wird.

Weitere Vorteile und vorteilhafte Ausgestaltungen der Erfindung sind der nachfolgenden Beschreibung zu entnehmen, anhand derer ein Ausführungsbeispiel der Erfindung näher beschrieben und erläutert ist.

Es zeigen:
- Figur 1: einen flachen Papierstreifen zur Herstellung eines erfindungsgemäßen Polsterungserzeugnisses in perspektivischer Ansicht;
- Figur 2: den Papierstreifen nach Figur 1 in Draufsicht;
- Figur 3: einen anderen Papierstreifen in einer der Figur 1 entsprechenden Ansicht;
- Figur 4: eine schematische Darstellung einer erfindungsgemäßen Vorrichtung zum Herstellen eines Polsterungserzeugnisses;
- Figur 5: den Papierstreifen gemäß Figur 1 nach dem Aufschlagen;
- Figur 6: den Papierstreifen gemäß Figur 5 nach dem Umschlagen;
- Figur 7: ein erfindungsgemäßes Polsterungserzeugnis in Schrägansicht;
- Figur 8: das Polsterungserzeugnis nach Figur 7 im Querschnitt;
- Figur 9: ein weiteres erfindungsgemäßes Polsterungserzeugnis in Schrägansicht; und
- Figur 10: noch ein weiteres erfindungsgemäßes Polsterungserzeugnis in Schrägansicht.

Der in den Figuren 1 und 2 gezeigte Papierstreifen 10 weist zwei Lagen 12 und 14 auf. Die beiden Lagen 12, 14 liegen aufeinander und haben identische Außenkonturen. Sie haben ein längliches Format, wobei deren Mittellängsachse mit dem Bezugszeichen 16 gekennzeichnet ist. Bei dem Papierstreifen 10 kann es sich um einen "endlos"-langen Papierstreifen handeln, der beispielsweise von einer Rolle abrollbar ist oder von einem Stapel abnehmbar ist.

Die beiden Lagen 12, 14 sind in ihrem mittleren Bereich 18, der bei dem in Figuren 1 und 2 dargestellten Papierstreifen entlang der Mittellängsachse 16 verläuft, miteinander verbunden. Vorzugsweise sind die beiden Lagen 12, 14 entlang der Mittellängsachse 16 stoffschlüssig, insbesondere durch Kleben oder formschlüssig, insbesondere durch Prägen, miteinander verbunden.

Die beiden Lagen 12, 14 weisen zudem nicht miteinander verbundene Randbereiche 20, 21 und 22, 23 auf. Die Lage 12 weist also die beiden Randbereiche 20, 21 auf. Die Lage 14 weist die beiden Randbereiche 22, 23 auf. Der Randbereich 20 der Lage 12 ist dabei benachbart zum Randbereich 22 der Lage 14 angeordnet. Ebenso ist der Randbereich 21 der Lage 12 benachbart zum Randbereich 23 der Lage 14 angeordnet. In dem in Figur 1 und 2 gezeigten flachen Zustand des Papierstreifens 10 können sich die Randbereiche 20 und 22 sowie die Randbereiche 21 und 23 gegenseitig berühren. Diese Randbereiche 20, 21, 22, 23 werden dann, wie weiter unten beschrieben, aufgeschlagen.

Wie insbesondere aus Figur 2 deutlich wird, weist der Papierstreifen 10 quer zur Längsachse 16 verlaufende Solltrennbereiche 24 auf, die als in den Lagen 20 und 22 vorgesehene Perforierungen ausgebildet sind. Hierdurch kann der Papierstreifen 10 in zwei Bereiche, entlang einer Solltrennstelle 24, durch Abreißen in Längsrichtung getrennt werden.

In der Figur 3 ist ein weiterer Papierstreifen 10 gezeigt, der zur Verwendung in einem erfindungsgemäßen Verfahren oder zur Herstellung eines erfindungsgemäßen Polsterungserzeugnisses geeignet ist. Dieser Papierstreifen 10 besteht aus zwei Bahnen 100, 102, die jeweils entlang einer Falzlinie 104 gefaltet sind. Die Falzlinien 104 sind dabei einander zugewandt. Die beiden Bahnen 100, 102 sind im Bereich der Falzlinien 104 miteinander verbunden, beispielsweise durch Verkleben oder Prägen, sodass dort der mittlere Bereich 18 gebildet wird.

In der Figur 4 ist eine erfindungsgemäße Vorrichtung 110 zur Erzeugung eines Polsterungserzeugnisses 126, 128, 130 schematisch dargestellt. Die Vorrichtung 110 umfasst im Wesentlichen dabei 3 Module. Einem Eingang 112 ist zunächst ein Aufschlagmodul 114 nachgeordnet. Im Aufschlagmodul 114 wird der flache Papierstreifen 10 zunächst aufgeschlagen, beispielsweise über Aufschlagkerne 58 wie sie aus der DE 10 2012 222 805 B3 bekannt sind. Nach dem Aufschlagen, bzw. nach dem Verlassen des Aufschlagmoduls 114 ist der Papierstreifen 10 sternartig zu einem Papierstreifen 10' aufgeschlagen. Ein solcher Papierstreifen 10' ist in Figur 5 im Querschnitt gezeigt. In der Figur 5 sind die Winkel α zwischen den benachbarten Randbereichen 20,22 und 21,23 ca. 90°. Selbstverständlich ist denkbar, dass die Winkel α deutlich kleiner sind und im Bereich von 45° bis 70°, oder noch darunter, liegen.

Der aufgeschlagene Papierstreifen 10' wird einem Umschlagmodul 116 zugeführt, in dem die Randbereiche 20,22 und 21,23 an in Figur 5 gezeigten Umschlagbereichen 118 umgeschlagen werden. Der aufgeschlagene Papierstreifen 10' wird folglich im Umschlagmodul 116 in den in Figur 6 im Querschnitt gezeigten aufgeschlagenen und umgeschlagenen Papierstreifen 10'' verformt. In Figur 6 ist ein Umschlagen in den Umschlagbereichen 118 zwar spitzwinklig dargestellt; ein Umschlagen in der Praxis erfolgt regelmäßig über gerundete Kanten, so dass die Bereiche 118 keineswegs spitz zulaufen müssen, sondern auch gerundet sein können.

Der Papierstreifen 10'' wird dann, wie aus Figur 4 deutlich wird, einen Knüllmodul 120 zugeführt. Im Knüllmodul 120 wird der Papierstreifen 10'' im mittleren Bereich 18 geknüllt, wobei auch die umgeschlagenen Randbereiche 21,23 und 20,22 mitgeknüllt werden.

Das Knüllmodul 120 umfasst dabei einen ersten Satz Antriebsrollen 74,76 und einen diesen Antriebsrollen 74,76 nachgelagerten Satz Antriebsrollen 82,84. Der erste Satz Antriebsrollen wird dabei vorzugsweise von einem ersten Elektromotor angetrieben. Die Rolle 74 kann dabei beispielsweise unter geringer Vorspannung gegen die Rolle 76 beaufschlagt sein, so dass diese von der Rolle 76, die vom Elektromotor angetrieben wird, mit angetrieben wird. Wie erwähnt, befindet sich zwischen den Rollen 74 und 76 der mittlere Bereich 18 des Papierstreifens 10. Entsprechend dem ersten Satz Antriebsrolle 74, 76 kann beim zweiten Satz Antriebsrollen 82, 84 ebenfalls die untere Rolle 84 über einen Elektromotor angetrieben sein. Die obere Rolle 82 ist unter Vorspannung gegen die untere Rolle 84 getrennt, so dass diese bei Drehen der Rolle 84 mit dreht. Die Rollen 74, 76 und 82, 84 weisen dabei eine Breite b auf.

Die Winkelgeschwindigkeit der Rollen 82, 84 des zweiten Antriebssatzes ist dabei so wählbar, dass sie geringfügig geringer ist als die Winkelgeschwindigkeit der Antriebsrollen 74, 76 des ersten Satzes. Dadurch wird ein Knüllen des Papierstreifens 10'' im mittleren Bereich 18 in einer Knüllzone bewirkt, wobei die Knüllzone zwischen den beiden Sätzen von Rollen 74, 76 und 82, 84 liegt. Der Papierstreifen 10'' verlässt folglich die Vorrichtung 110 im Maschinenausgang 124 als Polsterungserzeugnis 126, wie es in den Figuren 7 und 8 gezeigt ist, das sternartig aufgeschlagen, umgeschlagen und im mittleren Bereich geknüllt ist. Die Breite b des von den Rollen geknüllten mittleren Bereichs, der in Figuren 7 und 8 erkennbar ist, kann auf ein sehr geringes Maß beziehungsweise auf eine Linie reduziert sein.

Zur Ansteuerung der Elektromotoren und damit der Rollen 74, 76 und 82, 84 in Figur 4 ist eine Steuereinheit 122 vorgesehen. Über die Steuereinheit 122 kann die Winkelgeschwindigkeit des ersten Satzes der Antriebsrollen 74, 76 sowie die Winkelgeschwindigkeit des zweiten Satzes der Antriebsrollen 82, 84 vorzugsweise unabhängig voneinander eingestellt werden. Je größer der Unterschied der Winkelgeschwindigkeiten, desto stärker wird geknüllt. Folglich kann über die Steuereinheit 122 die Knülldichte des zu erzeugenden Polsterungserzeugnisses 126 eingestellt werden.

Einzelheiten die Art und Funktion der Antriebsrollen betreffend wird auf die DE 10 2012 222 805 B3 verwiesen, die allerdings keinen Umschlagmechanismus bzw. kein Umschlagmodul aufweist.

Zum Trennen des endlos langen Papierstreifens 10 in unterschiedliche Bereiche ist vorteilhaft, wenn der erste Satz Antriebsrollen 74, 76 abgebremst wird, wobei der zweite Satz Antriebsrollen 82, 84 weiter angetrieben wird, so dass ein Abreißen entlang eines in Figur 1 und 2 dargestellten Solltrennbereichs 24 erfolgt. Ein derart abgetrenntes Polsterungserzeugnis 126 verlässt dann die Vorrichtung 110 durch einen Ausgang 124.

Das Aufschlagmodul 114 und das Umschlagmodul 116 können erfindungsgemäß auch in einem gemeinsamen Modul realisiert werden. Das Aufschlagen und Umschlagen kann dabei unmittelbar nacheinander oder alternativ dazu weitgehend zeitgleich erfolgen.

Das Umschlagmodul 116 ist dabei vorzugsweise austauschbar in der Vorrichtung 110 angeordnet. Dies hat den Vorteil, dass bei unterschiedlichen Papierstreifen unterschiedliche Umschlagmodule Verwendung finden können. Insbesondere dann, wenn Papierstreifen 10 mit unterschiedlicher Breite verarbeitet werden sollen. Das Umschlagen erfolgt dann derart, dass der umgeschlagene Papierstreifen 10'' stets gleiche Außenmaße aufweist, und dadurch stets vom gleichen Knüllmodul 120 verarbeitet werden kann.

Zum Bewegen und Fördern des Papierstreifens 10 in der Vorrichtung 50 können zum einen die Rollen 74,76 und 82,84 Verwendung finden. Andererseits ist auch denkbar, dass ein eigener Vorschubmechanismus zum Fördern des Papierstreifens 10 durch die Vorrichtung 110 vorgesehen ist; beispielsweise in Form von weiteren Förderrollen.

Wie beschrieben kann ein derartiges Polsterungserzeugnis 126 auf einfache Art und Weise hergestellt werden, wobei es zudem günstige Polsterungseigenschaften aufweist.

In den Figuren 8 und 9 ist ein mit der Vorrichtung 110 hergestellter geknüllter Papierstreifen 10''', also das fertige Polsterungserzeugnis 126, gezeigt. Deutlich zu erkennen ist der geknüllte mittlere Bereich 18 mit der Knüllbreite b und mit den mitgeknüllten Randbereichen 21,23 und 20,22, die nicht sternenartig abstehen, sondern hin zum mittleren Bereich 18 umgeschlagen sind.

Obwohl in den Figuren ein Papierstreifen 10 dargestellt ist, der lediglich zwei Lagen aufweist, ist denkbar, dass auch ein Papierstreifen Verwendung findet, der drei oder mehr Lagen aufweist. Die drei oder mehr Lagen sind dann im mittleren Bereich 18, beziehungsweise vorzugsweise im Bereich der Mittellängsachse 16, miteinander verbunden. Anstelle von zwei einander gegenüberliegenden Aufschlagkernen 58 finden dann vorteilhafterweise insgesamt vier oder mehr Aufschlagkerne Verwendung, die in die Zwischenräume zwischen den jeweils benachbarten Randbereichen der jeweiligen Lagen eingreifen. Das Umschlagen der Randbereiche erfolgt dann entsprechend für die jeweilige Anzahl der Randbereiche.

In den Figuren 9 und 10 sind zwei weitere Polsterungserzeugnisse 128, 130 gezeigt. Beim Polsterungserzeugnis 128 gemäß Figur 9 wurde der Randbereich 23 nach unten umgeschlagen und der Randbereich 22 um den Randbereich 23 nach oben herumgeschlagen. Entsprechend wurde der Randbereich 21 nach unten umgeschlagen und der Randbereich 20 um den Randbereich 21 nach oben herumgeschlagen. Das Knüllen erfolgte im mittleren Bereich 18.

Bei dem Polsterungserzeugnis 130 gemäß Figur 10 wurden die Randbereiche 21 und 22 zunächst umgeschlagen und dann die Randbereiche 20 und 23 um die Randbereiche 21,22 herumgeschlagen, bevor das Knüllen im mittleren Bereich 18 erfolgte.

Bei dem Polsterungserzeugnis 130 gemäß Figur 10 wurden die Randbereiche 21 und 22 zunächst umgeschlagen und dann die Randbereiche 20 und 23 um die Randbereiche 21,22 herumgeschlagen, bevor das Knüllen im mittleren Bereich 18 erfolgte.

## Patentansprüche

1. Verfahren zum Herstellen eines Polsterungserzeugnisses (126, 128, 130), umfassend folgende Schritte:
- Bereitstellen eines länglichen und zwei oder mehrere Lagen (12, 14) aufweisenden Papierstreifens (10), der einen sich in Längsrichtung erstreckenden mittleren Bereich (18) und dessen Lagen (12, 14) Randbereiche (20, 21, 22, 23) aufweisen, wobei benachbarte Randbereiche (20, 22; 21, 23) radial außen nicht miteinander verbunden sind,
- Aufschlagen von benachbarten Randbereichen (20, 21, 22, 23), und
- Knüllen des Papierstreifens (10') entlang des mittleren Bereichs (18), **dadurch gekennzeichnet,**
- **dass** vor dem Knüllen entlang des mittleren Bereichs (18) die Randbereiche (20, 21, 22, 23) hin zum mittleren Bereich (18) umgeschlagen werden.

2. Verfahren nach Anspruch 1, **dadurch gekennzeichnet, dass** der Papierstreifen (10'') entlang des mittleren Bereichs (18) derart geknüllt wird, dass auch die umgeschlagenen Randbereiche (20, 21, 22, 23) mitgeknüllt werden.

3. Verfahren nach Anspruch 1 oder 2, **dadurch gekennzeichnet, dass** der aufgeschlagene Papierstreifen (10') zum Umschlagen durch ein Umschlagmodul (116) geführt wird und/oder dass der umgeschlagene Papierstreifen (10'') zum Knüllen durch ein Knüllmodul (120) geführt wird.

4. Verfahren nach einem der Ansprüche 1 bis 3, **dadurch gekennzeichnet, dass** das Knüllen mittels einem ersten Satz Antriebsrollen (74, 76) und einem zweiten Satz Antriebsrollen (82, 84) derart erfolgt, dass sich der zweite Satz Antriebsrollen (84, 84) mit einer Winkelgeschwindigkeit dreht, die geringer ist als die Winkelgeschwindigkeit des ersten Satzes Antriebsrollen (74, 76), wobei die Winkelgeschwindigkeit wenigstens eines der Sätze der Antriebsrollen (74, 76, 82, 84) zur Einstellung der Knülldichte verstellbar sind.

5. Vorrichtung (110) zum Herstellen eines Polsterungserzeugnisses (126, 128, 130) mit einem Eintrittsbereich (52) für einen flachen, länglichen und zwei oder mehrere Lagen (12, 14) aufweisenden Papierstreifen (10), wobei der Papierstreifen einen sich in Längsrichtung erstreckenden mittleren Bereich (18) und dessen Lagen (12, 14) Randbereiche (20, 21, 22, 23) aufweisen, wobei benachbarte Randbereiche (20, 22; 21, 23) radial außen nicht miteinander verbunden sind, mit wenigstens einem Aufschlagmechanismus (58) zum Aufschlagen des flachen und zwei oder mehrere Lagen aufweisenden Papierstreifens (10) entlang der benachbarten Randbereiche (20, 21, 22, 23), und mit einen Knüllmechanismus zum Knüllen des Papierstreifens (10'') entlang des mittleren Bereichs (18), **dadurch gekennzeichnet, dass** ein Umschlagmechanismus zum Umschlagen der aufgeschlagenen Randbereiche (20, 21, 22, 23) hin zum mittleren Bereich vorgesehen ist und dass der Knüllmechanismus vorzugsweise derart eingerichtet ist, dass auch die umgeschlagenen Randbereiche (20, 21, 22, 23) mitgeknüllt werden.

6. Vorrichtung (110) nach Anspruch 5, **dadurch gekennzeichnet, dass** ein Umschlagmodul (116) vorgesehen ist, in dem der Umschlagmechanismus angeordnet ist und dass ein Knüllmodul (120) vorgesehen ist, in dem der Knüllmechanismus angeordnet ist, wobei das Umschlagmodul (116) bei Verwendung von unterschiedlich breiten Papierstreifen (10) durch ein anderes Umschlagmodul austauschbar ist.

7. Vorrichtung (110) nach Anspruch 5 oder 6, **dadurch gekennzeichnet, dass** der Knüllmechanismus von einem mit dem ersten Satz Antriebsrollen (74, 76) zusammenwirkenden zweiten Satz Antriebsrollen (82, 84) derart gebildet wird, dass der zweite Satz Antriebsrollen (82, 84) mit einer Winkelgeschwindigkeit drehbar ist, die geringer ist als die Winkelgeschwindigkeit, mit der der erste Satz Antriebsrollen (74, 76) drehbar ist, wobei eine Steuereinheit (122) zur Verstellung der Winkelgeschwindigkeit wenigstens eines der Sätze der Antriebsrollen (74, 76, 82, 84) vorgesehen ist, so dass mit der Steuereinheit (122) die Knülldichte verstellt werden kann.

8. Polsterungserzeugnis (126, 128, 130), insbesondere hergestellt nach einem Verfahren der Ansprüche 1 bis 4 und/oder in einer Vorrichtung nach einem der Ansprüche 5 bis 7, aufweisend einen länglichen und zwei oder mehrere Lagen (12, 14) aufweisenden Papierstreifen (10) mit einem sich in Längsrichtung erstreckenden mittleren Bereich (18) und dessen Lagen (12, 14) Randbereiche (20, 21, 22, 23) aufweisen, wobei die benachbarten radial außen nicht miteinander verbundenen Randbereiche (20, 22; 21, 23) aufgeschlagen und hin zum mittleren Bereich (18) umgeschlagen sind und wobei der Papierstreifen (10) entlang des mittleren Bereichs (18) geknüllt ist.

9. Polsterungserzeugnis (126, 128, 130) nach Anspruch 8, **dadurch gekennzeichnet, dass** der Papierstreifen (10) auch entlang der umgeschlagenen Randbereiche (20, 21, 22, 23) geknüllt ist.

## Claims

1. Method for manufacturing a stuffing product (126, 128, 130), comprising the following steps:
- providing an elongate paper strip (10) comprising two or more layers (12, 14) and comprising a middle region (18) extending in a longitudinal direction, the layers (12, 14) of the strip comprising edge regions (20, 21, 22, 23), wherein adjacent edge regions (20, 22; 21, 23) are not connected to each other radially outside,
- folding up adjacent edge regions (20, 21, 22, 23) and
- crumpling the paper strip (10') along the middle region (18),
- **characterized in that** before crumpling along the middle region (18), the edge regions (20, 21, 22, 23) are turned up towards the middle region (18).

2. Method as claimed in claim 1, **characterized in that** the paper strip (10'') is crumpled along the middle region (18) in such a way that the turned-up edge regions (20, 21, 22, 23) are crumpled as well.

3. Method as claimed in claim 1 or 2, **characterized in that** the folded-up paper strip (10') is guided through a turning-up module (116) for turning up and/or that the turned-up paper strip (10'') is guided through a crumpling module (120) for crumpling.

4. Method as claimed in one of claims 1 to 3, **characterized in that** the crumpling is performed by means of a first set of drive rollers (74, 76) and a second set of drive rollers (82, 84) in such a way that the second set of drive rollers (84, 84) rotates at an angular velocity which is lower than the angular velocity of the first set of drive rollers (74, 76), wherein the angular velocity of at least one of the sets of drive rollers (74, 76, 82, 84) is adjustable for controlling the crumpling density.

5. Device (110) for manufacturing a stuffing product (126, 128, 130) having an entry area (52) for a flat, elongate paper strip (10) comprising two or more layers (12, 14), wherein the paper strip comprises a middle region (18) extending in a longitudinal direction and its layers (12, 14) comprise edge regions (20, 21, 22, 23), wherein adjacent edge regions (20, 22; 21, 23) are not connected to each other radially outside,
with at least one fold-up mechanism (58) for folding up the flat paper strip (10) comprising two or more layers along its adjacent edge regions (20, 21, 22, 23), and with a crumpling mechanism for crumpling the paper strip (10'') along its middle region (18), **characterized in that** a turn-up mechanism is provided for turning up the folded-up edge regions (20, 21, 22, 23) towards the middle region and that the crumpling mechanism is preferably arranged in such a way that the turned-up edge regions (20, 21, 22, 23) are crumpled as well.

6. Device (110) as claimed in claim 5, **characterized in that** a turning-up module (116) is provided where the turning-up mechanism is arranged, and that a crumpling module (120) is provided where the crumpling mechanism is arranged, wherein the turning-up module (116) can be replaced by another turning-up module when paper strips (10) of different width are used.

7. Device (110) as claimed in claim 5 or 6, **characterized in that** the crumpling mechanism is formed in such a way by a second set of drive rollers (82, 84) cooperating with a first set of drive rollers (74, 76) that the second set of drive rollers (82, 84) can be rotated at an angular velocity which is lower than the angular velocity at which the first set of drive rollers (74, 76) can be rotated, wherein a control unit (122) for adjusting the angular velocity of at least one of the sets of drive rollers (74, 76, 82, 84) is provided so that the crumpling density can be controlled by means of the control unit (122).

8. Stuffing product (126, 128, 130), particularly manufactured according to a method of claims 1 to 4 and/or in a device as claimed in one of claims 5 to 7, comprising an elongate paper strip (10) comprising two or more layers (12, 14), with a middle region (18) extending in a longitudinal direction, the layers (12, 14) of the strip comprising edge regions (20, 21, 22, 23), wherein adjacent edge regions (20, 22; 21, 23) which are not connected to each other radially outside are folded up and turned up towards the middle region (18) and wherein the paper strip (10) is crumpled along the middle region (18).

9. Stuffing product (126, 128, 130) as claimed in claim 8, **characterized in that** the paper strip (10) is crumpled also along the turned-up edge regions (20, 21, 22, 23).

## Revendications

1. Procédé pour fabriquer un article de rembourrage (126, 128, 130), comprenant les étapes suivantes:
- la fourniture d'une bande de papier (10) allongée et présentant deux couches (12, 14) ou plus, qui présentent une zone centrale (18) s'étendant dans la direction longitudinale et dont les couches (12, 14) présentent des zones marginales (20, 21, 22, 23), dans lequel des zones marginales (20, 22; 21, 23) voisines ne sont pas reliées les unes aux autres radialement à l'extérieur,
- l'écrasement de zones marginales (20, 21, 22, 23) voisines, et
- le froissage de la bande de papier (10') le long de la zone centrale (18), **caractérisé en ce**
- **que**, avant le froissage le long de la zone centrale (18), les zones marginales (20, 21, 22, 23) sont rabattues jusqu'à la zone centrale (18).

2. Procédé selon la revendication 1, **caractérisé en ce que** la bande de papier (10'') est froissée le long de la zone centrale (18), de telle sorte que les zones marginales (20, 21, 22, 23) sont également froissées conjointement.

3. Procédé selon la revendication 1 ou 2, **caractérisé en ce que** la bande de papier (10') écrasée, pour le rabattement, est guidée par un module de rabattement (116) et/ou que la bande de papier (10'') rabattue, pour le froissage, est guidée par un module de froissage (120).

4. Procédé selon l'une quelconque des revendications 1 à 3, **caractérisé en ce que** le froissage s'effectue au moyen d'un premier groupe de rouleaux d'entraînement (74, 76) et d'un deuxième groupe de rouleaux d'entraînement (82, 84), de telle sorte que le deuxième groupe de rouleaux d'entraînement (82, 84) tourne avec une vitesse angulaire qui est plus petite que la vitesse angulaire du premier groupe de rouleaux d'entraînement (74, 76), dans lequel la vitesse angulaire d'au moins un des groupes des rouleaux d'entraînement (74, 76, 82, 84) est réglable pour le réglage de la densité de froissage.

5. Dispositif (110) pour fabriquer un article de rembourrage (126, 128, 130) avec une zone d'entrée (52) pour une bande de papier (10) plate, allongée et présentant deux couches (12, 14) ou plus, dans lequel la bande de papier présente une zone centrale (18) s'étendant dans la direction longitudinale et dont les couches (12, 14) présentent des zones marginales (20, 22; 21, 23), dans lequel des zones marginales (20, 21, 22, 23) voisines ne sont pas reliées les unes aux autres radialement à l'extérieur,
avec au moins un mécanisme d'écrasement (58) pour l'écrasement de la bande de papier (10) plate et présentant deux couches ou plus le long des zones marginales (20, 21, 22, 23) voisines, et
avec un mécanisme de froissage pour le froissage de la bande de papier (10'') le long de la zone centrale (18), **caractérisé en ce qu'**un mécanisme de rabattement pour rabattre les zones marginales (20, 21, 22, 23) écrasées en direction de la zone centrale est prévu et que le mécanisme de froissage est conçu de préférence de telle sorte que les zones marginales (20, 21, 22, 23) rabattues sont également froissées conjointement.

6. Dispositif (110) selon la revendication 5, **caractérisé en ce qu'**un module de rabattement (116) est prévu, dans lequel le mécanisme de rabattement est disposé et qu'un module de froissage (120) est prévu, dans lequel le mécanisme de froissage est disposé, dans lequel le module de rabattement (116), lors de l'utilisation de bandes de papier (10) de largeur différente, peut être remplacé par un autre module de rabattement.

7. Dispositif (110) selon la revendication 5 ou 6, **caractérisé en ce que** le mécanisme de froissage est formé par un deuxième groupe de rouleaux d'entraînement (82, 84) coopérant avec le premier groupe de rouleaux d'entraînement (74, 76), de telle sorte que le deuxième groupe de rouleaux d'entraînement (82, 84) peut tourner avec une vitesse angulaire qui est plus petite que la vitesse angulaire avec laquelle le premier groupe de rouleaux d'entraînement (74, 76) peut tourner, dans lequel une unité de commande (122) destinée à régler la vitesse angulaire d'au moins un des groupes des rouleaux d'entraînement (74, 76, 82, 84) est prévue, de sorte que la densité de froissage peut être réglée avec l'unité de commande (122).

8. Article de rembourrage (126, 128, 130), en particulier fabriqué selon un procédé des revendications 1 à 4 et/ou dans un dispositif selon l'une quelconque des revendications 5 à 7, présentant une bande de papier (10) allongée et présentant deux couches (12, 14) ou plus avec une zone centrale (18) s'étendant dans la direction longitudinale et dont les couches (12, 14) présentent des zones marginales (20, 21, 22, 23), dans lequel les zones marginales (20, 22; 21, 23) voisines non reliées les unes aux autres radialement à l'extérieur sont écrasées et rabattues jusqu'à la zone centrale (18) et dans lequel la bande de papier (10) le long de la zone centrale (18) est froissée.

9. Article de rembourrage (126, 128, 130) selon la revendication 8, **caractérisé en ce que** la bande de papier (10) est froissée également le long des zones marginales (20, 21, 22, 23) rabattues.
